# EUROPÄISCHE PATENTSCHRIFT

(11) **EP 0 828 273 B1**
(45) Veröffentlichungstag und Bekanntmachung des Hinweises auf die Patenterteilung: **27.08.2003**
(21) Anmeldenummer: 97109367.9
(22) Anmeldetag: 10.06.1997
(51) Int. Cl.: H01H 37/32, H01H 37/52

(54) **Schalter mit einem Sicherheitselement**
Switch with a safety element
Interrupteur avec un élément de sécurité

(30) Priorität: 10.09.1996 DE 19636640
(43) Veröffentlichungstag der Anmeldung: 11.03.1998
(73) Patentinhaber: Hofsäss, Marcel, 75305 Neuenbürg (DE)
(72) Erfinder: Hofsäss, Marcel, 75305 Neuenbürg (DE)
(74) Vertreter: Otten, Hajo, Dr.-Ing.

(56) Entgegenhaltungen:
- EP-A- 0 041 823
- EP-A- 0 451 678
- DE-A- 2 511 214
- US-A- 4 679 023

## Beschreibung

Die vorliegende Erfindung betrifft einen Schalter mit einem bei einer Ansprechtemperatur schaltenden Schaltwerk zum Öffnen und Schließen eines an Außenanschlüsse des Schalters anschließbaren Schaltkreises, mit einer Feder-Schnappscheibe, die etwa mittig einen beweglichen Kontakt trägt und sich umfangsseitig an einem Gehäuseteil abstützt, über das sie mit einem Außenanschluß elektrisch verbunden ist, wobei der bewegliche Kontakt in Abhängigkeit von der Temperatur eines Bimetall-Teiles in Anlage mit einem festen, elektrisch mit einem anderen Außenanschluß verbundenen Kontakt ist, und mit einem Sicherheitselement, das seine Form in eine Hochtemperaturform ändert, wenn seine Temperatur eine Umwandlungstemperatur erreicht, die oberhalb der Ansprechtemperatur liegt.

Ein solcher Schalter ist aus der DE-A-25 11 214 bekannt.

Prinzipiell sind zwei unterschiedliche Konstruktionsvarianten von als Temperaturwächter bezeichneten Schaltern zu unterscheiden. Bei der ersten Bauform wird der bewegliche Kontakt von einem einseitig eingespannten Federelement gehalten, während bei der zweiten, hier im Vordergrund stehenden Bauform der bewegliche Kontakt etwa mittig an einer Feder-Schnappscheibe angeordnet ist, die frei in ein Gehäuse eingelegt ist und sich mit ihrem Rand an einem Gehäuseteil des Schalters abstützt.

Wenn ein Schalter mit Federelement mit seinen Außenanschlüssen in einen Schaltkreis eingeschaltet ist, so fließt bei geschlossenem Schalter der Strom über den einen Außenanschluß durch den festen und beweglichen Kontakt sowie das Federelement zu dem anderen Außenanschluß. Das Federelement kann dabei entweder aus Bimetall oder aus Federstahl gefertigt sein.

Wenn das Federelement aus Bimetall gefertigt ist, ergibt sich eine konstruktiv sehr einfache Bauform, die jedoch ggf. den Nachteil hat, daß sich die Schalteigenschaften des Bimetalls durch die Stromeigenerwärmung verändern kann. Dies wird verhindert, wenn ein gesondertes Bimetall-Teil vorgesehen ist, das gegen die Kraft des Federelementes arbeitet.

Derartige Schalter können sowohl als Öffner als auch als Schließer ausgelegt sein, wobei das Bimetall-Teil oberhalb seiner Ansprechtemperatur den beweglichen Kontakt dann entweder von dem festen Kontakt wegdrückt oder aber in Anlage mit diesem bringt.

Es ist weiter bekannt, derartigen Schaltern Reihen- und/oder Parallelwiderstände zuzuordnen, um weitere Schalteigenschaften zu erzielen. Ein parallel geschalteter Widerstand verleiht einem bei Übertemperatur öffnenden Schalter eine Selbsthaltefunktion, das Bimetall-Teil wird durch die in dem Widerstand erzeugte Ohm'sche Wärme auf einer Temperatur oberhalb seiner Ansprechtemperatur und damit im geöffneten Zustand gehalten.

Ein Reihenwiderstand verleiht einem damit versehenen Schalter zusätzlich eine Stromempfindlichkeit, der durch den Schalter fließende Strom erwärmt nämlich den Reihenwiderstand, wobei die in diesem erzeugte Ohm'sche Wärme zu einer Erhöhung der Temperatur des Bimetall-Teiles über die Ansprechtemperatur hinaus und damit zum Öffnen des Schalters führt, wenn der fließende Strom einen bestimmten Grenzwert überschritten hat.

Derartige Schalter werden z.B. mit einem zu schützenden Verbraucher in Reihe geschaltet, um diesen vor Übertemperatur und/oder Überstrom zu schützen. Sie finden insbesondere zum Schutz von Elektromotoren, Transformatoren, elektrischen Haushaltsgeräten etc. Verwendung.

Es ist bekannt, daß sich das Schaltverhalten des Bimetall-Teiles mit der Zeit verändert, infolge der Alterung verschiebt sich die Schalttemperatur um bis zu 30°C nach oben, was zu Sicherheitsproblemen führen kann. Um diesen Nachteil zu vermeiden, ist es bereits bekannt, mit einem derartigen Schalter eine gesonderte Schmelzsicherung in Reihe zu schalten, die oberhalb der Ansprechtemperatur des Schalters, aber unterhalb der zulässigen Höchsttemperatur öffnet. Derartige Schmelzsicherungen werden insbesondere im Transformatorenbereich eingesetzt, wo die Verwendung von Temperaturwächtern ohne Selbsthaltung nur im Zusammenhang mit einer in Reihe geschalteten Schmelzsicherung erfolgt.

Wenn infolge der Alterung des Bimetall-Teiles oder eines sonstigen Defektes der Schalter bei der gewünschten Ansprechtemperatur nicht schaltet, so erhöht sich die Temperatur des zu überwachenden Gerätes, mit dem der Schalter in thermischer Verbindung steht, solange, bis die Schmelztemperatur der Schmelzsicherung erreicht ist. Die Schmelzsicherung öffnet dann, so daß der Stromkreis irreversibel unterbrochen ist, durch den der zu schützende elektrische Verbraucher gespeist wird.

Der zusätzliche Einsatz einer derartigen Schmelzsicherung bringt jedoch eine Reihe von Nachteilen mit sich. Zum einen müssen zwei getrennte Bauteile an dem zu schützenden Gerät montiert werden, was nicht nur den zeitlichen Montageaufwand erhöht sondern zusätzlich an dem Gerät auch weiteren Montageplatz erfordert. Dies ist insbesondere deshalb von Nachteil, weil die bekannten Schmelzsicherungen sehr voluminös sind, so daß entsprechender Raum an dem zu schützenden Gerät vorgesehen werden muß.

Aus der eingangs bereits genannten DE-A-25 11 214 ist ein Temperaturwächter bekannt, bei dem zwei Schaltwerke mit unterschiedlich hohen Ansprechtemperaturen in Serie hintereinander geschaltet sind. Das Schaltwerk mit der niedrigeren Ansprechtemperatur dient dabei als Temperaturregler, während das Schaltwerk mit der höheren Ansprechtemperatur als Übertemperatur-Schutzschalter dient. Die beiden gleichartig aufgebauten Schaltwerke weisen Bimetall-Schnappscheiben auf, die auf Feder-Schnappscheiben einwirken, die jeweils einen mittig angeordneten beweglichen Kontakt tragen. Vorzugsweise weist die Feder-Schnappscheibe des als Hochtemperatur-Schutzschalter dienenden Schaltwerks nur eine stabile Lage auf, die sie in der Ausschaltstellung einnimmt. Aus diese Weise wird verhindert, daß nach einer Sicherheitsabschaltung und nachfolgender Abkühlung diese Feder-Schnappscheibe wieder in ihre ursprüngliche Lage übergeht und den Kontakt wieder schließt.

Aus der EP-A1-0 041 823 ist ein auf einem anderen Konstruktionsprinzip beruhender Temperaturwächter bekannt, dessen Schaltwerk ein einseitig eingespanntes Federelement umfaßt, an dessen freiem Ende ein beweglicher Kontakt angeordnet ist. Auf das Federelement wirken über einen Übertragungsbolzen zwei Bimetall-Schnappscheiben mit identischen Abmessungen ein. Die beiden Schnappscheiben sind dabei frei beweglich in einem Gehäuse aufgenommen und können unabhängig voneinander umschnappen. Die dem Übertragungsbolzen näher liegende Schnappscheibe hat eine höhere Ansprechtemperatur als die andere Schnappscheibe, so daß sie als Hochtemperatur-Sicherheitselement dient. Durch die Integration dieser zusätzlichen Schnappscheibe mit höherer Ansprechtemperatur kann auf eine Schmelzsicherung verzichtet werden.

Aus der EP-A2-0 451 678 ist ein Temperaturwächter bekannt, der nach einem anderen Konstruktionsprinzip aufgebaut ist. Eine Bimetall-Scheibe trägt dort zwei bewegliche Kontakte, die gleichzeitig bei Überschreiten einer Ansprechtemperatur von festen Gegenkontakten abgehoben und nach Abkühlung wieder gleichzeitig darauf abgesenkt werden. Bei einem Ausführungsbeispiel ist die Bimetall-Scheibe zwischen zwei Schraubenfedern eingespannt, von denen eine aus einem Formgedächtnis-Legierung besteht. Wird eine über der Ansprechtemperatur liegende Umwandlungstemperatur überschritten, so zieht sich die Schraubenfeder aus der Formgedächtnis-Legierung irreversibel zusammen, so daß die andere Schraubenfeder die Bimetall-Scheibe von den Gegenkontakten abhebt.

Vor diesem Hintergrund ist es Aufgabe der vorliegenden Erfindung, den eingangs genannten Schalter derart weiterzubilden, daß auf konstruktiv besonders einfache Weise die oben erwähnten Sicherheits- und Montageprobleme beseitigt werden.

Erfindungsgemäß wird diese Aufgabe bei dem eingangs genannten Schalter dadurch gelöst, daß das Sicherheitselement auf die Feder-Schnappscheibe einwirkt, wodurch der bewegliche Kontakt in Abhängigkeit von der Temperatur des Sicherheitselementes in Anlage mit dem festen Kontakt ist, und daß das Sicherheitselement aus einer Formgedächtnis-Legierung gefertigt ist, so daß es in seiner Hochtemperaturform den beweglichen Kontakt auch dann in einer Sicherheitslage hält, wenn die Temperatur des Sicherheitselementes wieder unter die Umwandlungstemperatur absinkt.

Die der Erfindung zugrunde liegende Aufgabe wird auf diese Weise vollkommen gelöst.

Hier ist von Vorteil, daß derartige Formgedächtnis-Legierungen, die auch als Memory-Metall bezeichnet werden, ein anderes Schalt- und Alterungsverhalten als Bimetall-Teile aufweisen. Allerdings zeigen die Formgedächtnis-Legierungen ein langsameres Schaltverhalten als Bimetall-Teile. In vorteilhafter Weise werden bei diesem Ausführungsbeispiel das Bimetall-Teil für das schnelle Schalten und das Sicherheitselement aus Formgedächtnis-Legierung für ein sicheres und irreversibles Abschalten bei Überschreiten einer Höchsttemperatur, nämlich der Umwandlungstemperatur des Sicherheitselementes verwendet.

Derartige Formgedächtnis-Legierungen sind seit einigen Jahren bekannt, sie zeichnen sich dadurch aus, daß sie bei Überschreiten der Umwandlungstemperatur ihre Hochtemperaturform wieder annehmen, unabhängig davon, in welche Form sie im kalten Zustand zuvor gebracht worden sind. Weitere Informationen zu derartigen Formgedächtnis-Legierungen finden sich z.B. in dem Themenband "Legierungen mit Formgedächtnis", Kontakt und Studium, Band 259, Expertverlag, Ehningen, 1988, oder Spektrum der Wissenschaft, 1980, Heft 1, Seiten 48-57, Donald Schetky: "Legierungen, die sich an Formen erinnern".

Außerdem wird der sogenannte Einwegeffekt ausgenutzt, der auftritt, wenn eine Formgedächtnis-Legierung im martensitischen Zustand im Bereich unterhalb eines kritischen Verformungsgrades bleibend verformt wird. Bei Erwärmung auf die Umwandlungstemperatur, die im Bereich zwischen -150 C und +150 C liegen kann, stellt sich die ursprüngliche Form wieder ein, die dann auch bei Abkühlung erhalten bleibt.

Hier ist von Vorteil, daß das Sicherheitselement selbst dafür sorgt, daß das bewegliche Kontaktteil dauerhaft in seiner Sicherheitslage bleibt. Mit anderen Worten, wenn das Sicherheitselement einmal auf eine Temperatur oberhalb seiner Umwandlungstemperatur erhitzt wurde, nimmt es irreversibel seine Hochtemperaturform ein, in der es das bewegliche Kontaktteil dauerhaft entweder in Anlage mit dem festen Kontaktteil oder aber außer Anlage mit dem festen Kontaktteil hält, je nachdem, ob der Schalter ein Schließer oder Öffner ist. Der Vorteil dieser Anwendung liegt also insbesondere in dem konstruktiv einfachen Aufbau, den der neue Schalter durch Verwendung einer Formgedächtnis-Legierung mit Einwegeffekt als Sicherheitselement aufweist.

Die Feder-Schnappscheibe ist in der Regel frei in ein Gehäuseunterteil eingelegt, das entweder aus Metall besteht oder aber an seinem Boden einen Einsatz trägt, auf dem sich die Feder-Schnappscheibe randseitig abstützt und das nach außen mit dem Außenanschluß verbunden ist. Dieses Gehäuseunterteil ist mit einem Deckelteil verschlossen, der entweder aus elektrisch leitendem Material oder aus isolierendem Material gefertigt ist. Wenn sowohl Deckelteil als auch Gehäuseunterteil elektrisch leitend sind, sind sie durch eine Isolierfolie gegeneinander elektrisch isoliert. Wenn nur eines der beiden Gehäuseteile elektrisch leitend ist, erfolgt die Kontaktierung in der Regel einmal an diesem elektrisch leitenden Gehäuseteil und zum anderen durch die Wand des anderen Gehäuseteiles hindurch. Es ist auch möglich, beide Gehäuseteile aus elektrisch isolierendem oder elektrisch leitendem Material zu fertigen.

In der Regel ist die Feder-Schnappscheibe aus Federstahl gefertigt. Bei einem als Öffner ausgebildeten Temperaturwächter drückt diese Feder-Schnappscheibe unterhalb der Ansprechtemperatur den beweglichen Kontakt gegen den festen Kontakt, wobei der durch den Schalter fließende Strom über die Federscheibe geführt wird. Über den Kontakt ist eine Bimetall-Schnappscheibe gestülpt, die oberhalb der Ansprechtemperatur gegen die Kraft der Feder-Schnappscheibe den beweglichen Kontakt von dem festen Kontakt wegdrückt, wozu sie sich umfangsseitig an einem Gehäuseteil abstützt.

Es versteht sich, daß die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist in der Zeichnung dargestellt und wird in der nachfolgenden Beschreibung näher erläutert. Es zeigen:
- Fig. 1: ein erstes Ausführungsbeispiel des Schalters, der nicht Gegenstand der Erfindung ist, wobei sich das Schaltwerk unterhalb der Ansprechtemperatur befindet;
- Fig. 2: den Schalter aus Fig. 1, wobei das Schaltwerk eine Temperatur oberhalb der Ansprechtemperatur eingenommen hat;
- Fig. 3: einen Schalter wie in den Fig. 1 und 2, wobei das Schaltwerk jetzt eine Temperatur oberhalb der Umwandlungstemperatur eingenommen hat; und
- Fig. 4: ein Ausführungsbeispiel des neuen Schalters, wobei das Schaltwerk eine Temperatur unterhalb der Ansprechtemperatur aufweist.

In Fig. 1 ist allgemein mit 10 ein Schalter bezeichnet, der dort schematisch im Längsschnitt dargestellt ist. Der Schalter 10 umfaßt ein Gehäuse 11 aus Isoliermaterial, in dem ein temperaturabhängiges Schaltwerk 12 angeordnet ist.

Der Schalter 10 weist zwei Außenanschlüsse 14, 15 auf, über die er in Reihe mit einem zu schützenden elektrischen Verbraucher sowie dessen Versorgungsspannung geschaltet wird. Im Inneren des Schalters 10 sind zwei Kontaktschienen 17, 18 angeordnet, die elektrisch mit den Außenanschlüssen 15 bzw. 14 verbunden sind.

Das Schaltwerk 12 umfaßt einen beweglichen Kontakt 21, der an einem freien Ende 22 eines an seinem anderen Ende 23 an der Kontaktschiene 17 befestigten Federelementes 24 angeordnet ist. In dem gezeigten Ausführungsbeispiel ist das Federelement 24 ein Bimetall-Teil 25, das in der in Fig. 1 gezeigten Stellung den beweglichen Kontakt 21 gegen einen festen Kontakt 26 drückt, der an der oberen Kontaktschiene 18 befestigt ist.

In der in Fig. 1 gezeigten Stellung ist der Schalter 10 geschlossen, zwischen den beiden Außenanschlüssen 14 und 15 besteht über die Kontaktschiene 18, den festen Kontakt 26, den beweglichen Kontakt 21, das Federelement 24 sowie die Kontaktschiene 17 eine niederohmige elektrisch leitende Verbindung.

Wenn jetzt die Temperatur des Federelementes 24 über die Ansprechtemperatur hinaus erhöht wird, dann bewegt das Federelement 24 infolge der Verformung des Bimetall-Materials den beweglichen Kontakt 21 von dem festen Kontakt 26 weg, so daß der Schalter die in Fig. 2 skizzierte Stellung einnimmt, in der keine elektrisch leitende Verbindung zwischen den Außenanschlüssen 14 und 15 durch den Schalter 10 hindurch mehr existiert. Verringert sich die Temperatur des Federelementes 24 wieder unter die Ansprechtemperatur, so schließt der Schalter 10 wieder.

Der Schalter 10 umfaßt ferner ein Sicherheitselement 24 in Form einer Druckfeder 28 aus einer Formgedächtnis-Legierung. Die Druckfeder 28 ist über ein Isolierstück 29 an der oberen Kontaktschiene 18 befestigt.

In den Temperaturbereichen, die den Stellungen des Schalters 10 aus den Fig. 1 und 2 entspricht, behält die Druckfeder 28 ihre dort gezeigte, schraubenförmige Form bei. Wenn sich die Temperatur der Druckfeder jedoch auf eine oberhalb der Ansprechtemperatur liegende Umwandlungstemperatur erhöht, so wandelt sich ihre Form in die in Fig. 3 gezeigte Hochtemperaturform 31, in der sie das Federelement 24 in die bei 32 angedeutete Sicherheitslage drückt.

Die Druckfeder 28 ist aus einer Formgedächtnis-Legierung mit Einwegeffekt gefertigt, was bedeutet, daß die Druckfeder 28 ihre Hochtemperaturform 31 auch dann beibehält, wenn die Temperatur wieder auf deutlich unterhalb der Umwandlungstemperatur absinkt. Das bedeutet, daß die Druckfeder 28 den Schalter 10 dauerhaft geöffnet hält (auch wenn die Temperatur wieder absinkt). Hierzu ist es natürlich erforderlich, daß die Kraft, die die Druckfeder 28 in ihrer Hochtemperaturform 31 auf das Federelement 24 ausübt, größer ist als die Schließkraft, mit der das Federelement 24 den beweglichen Kontakt 21 auf den festen Kontakt 26 zu drückt.

Die dazu erforderliche Einstellung der Federkonstanten von Federelement 24 sowie Druckfeder 28 läßt sich durch Wahl der Legierungen sowie übliche Verformung einstellen.

In Fig. 4 ist ein zweites Ausführungsbeispiel eines Schalters 40 gezeigt, der ein Gehäuseunterteil 41 sowie ein dieses verschließendes Deckelteil 42 umfaßt. In dem Gehäuseunterteil 41 ist ein bei 43 angedeutetes, temperaturabhängiges Schaltwerk 43 angeordnet.

Das Schaltwerk 43 umfaßt eine frei in das Gehäuseunterteil 41 eingelegte Feder-Schnappscheibe 45, die etwa zentrisch einen beweglichen Kontakt 46 trägt, über den eine Bimetall-Schnappscheibe 47 gestülpt ist. Die Feder-Schnappscheibe 45 stützt sich mit ihrem Rand 49 innen an dem Gehäuseunterteil 41 ab und drückt dabei den beweglichen Kontakt 46 gegen einen innen an dem Deckelteil 42 vorgesehenen festen Kontakt 51. Der feste Kontakt 51 erstreckt sich nach Art eines Nietes 52 durch das Deckelteil 42 hindurch und geht außen in einen ersten Außenanschluß 43 über. Bei dem Schalter 40 aus Fig. 4 bildet das Gehäuseunterteil 41 einen zweiten Außenanschluß 54, da es aus elektrisch leitfähigem Material gefertigt ist, während das Deckelteil 42 aus elektrisch isolierendem Material besteht.

Das Schaltwerk 43 weist weiter ein Sicherheitselement 55 in Form einer Scheibe 56 aus einer Formgedächtnis-Legierung auf. Die Scheibe 56 ist mit ihrem Mittenloch 57 über den beweglichen Kontakt 46 gestülpt und stützt sich mit ihrem Rand 58 auf einer Schulter 59 des Gehäuseunterteils 41 ab. Auf dem Rand 58 sitzt das Deckelteil 42 mit einem kreisförmigen Ringvorsprung 61 auf. Das Deckelteil 42 ist durch einen Bördelrand 62 des Gehäuseunterteils 41 an diesem unverlierbar gehalten. Damit der Rand 58 der Scheibe 56 noch eine gewisse Beweglichkeit gegenüber der Schulter 59 erhält, ist an dem Ringvorsprung 61 ein umlaufender Kragen 63 vorgesehen, der unmittelbar auf der Schulter 59 aufliegt. Das Spiel zwischen Ringvorsprung 61 und Rand 58 von Scheibe 56 ist aus Gründen der Übersichtlichkeit in Fig. 4 nicht zu sehen.

Die Stellung des Schalters 40 in Fig. 4 entspricht der Stellung des Schalters 10 in Fig. 1, die Bimetall-Schnappscheibe 57 befindet sich unterhalb ihrer Ansprechtemperatur. Erhöht sich die Temperatur der Bimetall-Schnappscheibe 47 auf oberhalb der Ansprechtemperatur, so drückt diese mit ihrem Rand 64 von unten gegen die Scheibe 56 und drückt dabei gegen die Kraft der Feder-Schnappscheibe 45 den beweglichen Kontakt 46 von dem festen Kontakt 51 weg. Die Stellung, die der Schalter 40 dann einnimmt, entspricht der in Fig. 2 für den Schalter 10 gezeigten.

Wenn die Temperatur der Bimetall-Schnappscheibe 47 wieder absinkt, geht der Schalter 40 wieder in die in Fig. 4 gezeigte Stellung zurück.

Durch Alterungsprozesse kann es jetzt geschehen, daß die Ansprechtemperatur der Bimetall-Schnappscheibe 47 um bis zu 30°C ansteigt, so daß sie oberhalb einer Umwandlungstemperatur der Scheibe 56 liegt. Erreicht jetzt die Temperatur der Bimetall-Schnappscheibe 47 sowie der Scheibe 56 die Umwandlungstemperatur, so spricht zwar ggf. die Bimetall-Schnappscheibe 47 noch nicht an, dafür geht die Scheibe 56 jedoch in ihre Hochtemperaturform über, in der sie eine konkave Form aufweist und den beweglichen Kontakt 46 gegen die Kraft von Feder-Schnappscheibe 45 sowie Bimetall-Schnappscheibe 47 von dem festen Kontakt 51 wegdrückt. Diese Hochtemperaturform der Scheibe 56 ist irreversibel, sie bleibt auch erhalten, wenn die Temperatur wieder deutlich absinkt, so daß der Schalter 40 dauerhaft geöffnet bleibt, wenn er einmal auf eine Temperatur von oberhalb der Umwandlungstemperatur der Scheibe 56 aufgeheizt wurde.

## Patentansprüche

1. Schalter mit einem bei einer Ansprechtemperatur schaltenden Schaltwerk (43) zum Öffnen und Schließen eines an Außenanschlüsse (53, 54) des Schalters (40) anschließbaren Schaltkreises, mit einer Feder-Schnappscheibe (45), die etwa mittig einen beweglichen Kontakt (46) trägt und sich umfangsseitig an einem Gehäuseteil (41) abstützt, über das sie mit einem Außenanschluß (54) elektrisch verbunden ist,
wobei der bewegliche Kontakt in Abhängigkeit von der Temperatur eines Bimetall-Teiles (47) in Anlage mit einem festen, elektrisch mit einem anderen Außenanschluß (53) verbundenen Kontakt (51) ist, und mit einem Sicherheitselement (55), das seine Form in eine Hochtemperaturform ändert, wenn seine Temperatur eine Umwandlungstemperatur erreicht, die oberhalb der Ansprechtemperatur liegt,
**dadurch gekennzeichnet, daß** das Sicherheitselement (55) auf die Feder-Schnappscheibe (45) einwirkt, wodurch der bewegliche Kontakt (46) in Abhängigkeit von der Temperatur des Sicherheitselementes (55) in Anlage mit dem festen Kontakt (51) ist, und daß das Sicherheitselement (55) aus einer Formgedächtnis-Legierung gefertigt ist, so daß es in seiner Hochtemperaturform den beweglichen Kontakt (46) auch dann in einer Sicherheitslage hält, wenn die Temperatur des Sicherheitselementes (55) wieder unter die Umwandlungstemperatur absinkt.

2. Schalter nach Anspruch 1, **dadurch gekennzeichnet, daß** der Feder-Schnappscheibe (45) eine Bimetall-Schnappscheibe (47) zugeordnet ist, die über den beweglichen Kontakt (46) gestülpt ist und sich oberhalb der Ansprechtemperatur umfangsseitig an einem Gehäuseteil (41) abstützt.

3. Schalter nach Anspruch 2, **dadurch gekennzeichnet, daß** das Sicherheitselement (55) eine Scheibe (56) ist, die über den beweglichen Kontakt (46) gestülpt ist und sich zumindest in ihrer Hochtemperaturform an einem Gehäuseteil (61) abstützt.

4. Schalter nach Anspruch 3, **dadurch gekennzeichnet, daß** die Scheibe (56) umfangsseitig an einem Gehäuseteil (61, 59) festgelegt ist.

5. Schalter nach Anspruch 4, **dadurch gekennzeichnet, daß** die Scheibe (56) umfangsseitig auf einer Schulter (59) zwischen einem Gehäuseunterteil (41) und einem Deckelteil (42) gehalten wird.

## Claims

1. A switch having a switching mechanism (43) switching at a response temperature to interrupt and close, respectively, a circuit connectable to external terminals (53, 54) of said switch (40), comprising a spring snap disk (45) which carries approximately centeredly a movable contact (46) and is braced peripherally against a housing part (41) by means of which it is electrically connected to one external terminal (54), whereby the movable contact depending on the temperature of a bimetallic part (47) rests on a fixed contact (51) that is electrically connected with another external terminal (53), and comprising a safety element (55) that changes its shape into a high-temperature shape if its temperature reaches a transformation temperature which is above the response temperature,
**characterized in that** the safety element (55) acts on the spring snap disk (45), whereby the movable contact (46) depending on the temperature of the safety element (55) rests on the fixed contact (51), and that the safety element (55) is produced from a shape-memory alloy, such that it, in its high-temperature shape, holds the movable contact (46) in a safety position even if the temperature of the safety element (55) again drops below the transformation temperature.

2. The switch of claim 1, **characterized in that** the spring snap disk (45) is associated with a bimetallic snap disk (47) that is slipped over the movable contact (46) and that, above the response temperature, is braced peripherally against a housing part (41).

3. The switch of claim 2, **characterized in that** the safety element (55) is a disk (56) which is slipped over the movable contact (46) and is braced, at least in its high-temperature shape, against a housing part (61).

4. The switch of claim 3, **characterized in that** the disk (56) is retained peripherally on a housing part (61, 59).

5. The switch of claim 4, **characterized in that** the disk (56) is held peripherally on a shoulder (59) between a lower housing part (41) and a cover part (42).

## Revendications

1. Interrupteur comportant un mécanisme de commutation (43), commutant à une température de réponse, pour l'ouverture et la fermeture d'un circuit pouvant être raccordé à des bornes extérieures (53, 54) de l'interrupteur (40), comportant un disque à déclic à ressort (45) qui porte approximativement au milieu un contact mobile (46) et qui prend appui périphériquement sur une partie de boîtier (41), par laquelle il est relié électriquement à une borne extérieure (54), le contact mobile s'appliquant, en fonction de la température d'un élément bimétallique (47), contre un contact (51) fixe, relié électriquement à une autre borne extérieure (53), et comportant un élément de sécurité (55) qui modifie sa forme dans une forme de haute température lorsque sa température atteint une température de transformation qui est supérieure à la température de réponse,
**caractérisé en ce que** l'élément de sécurité (55) agit sur le disque à déclic à ressort (45), ce qui fait que le contact mobile (46) s'applique, en fonction de la température de l'élément de sécurité (55), contre le contact fixe (51), et **en ce que** l'élément de sécurité (55) est réalisé dans un alliage à mémoire de forme, de sorte que dans sa forme de haute température, il maintient le contact mobile (46) dans une position de sécurité même lorsque la température de l'élément de sécurité (55) passe à nouveau sous la température de transformation.

2. Interrupteur selon la revendication 1, **caractérisé en ce qu'**au disque à déclic à ressort (45) est associé un disque à déclic bimétallique (47) qui est emboîté sur le contact mobile (46) et qui, au-dessus de la température de réponse, prend appui périphériquement sur une partie de boîtier (41).

3. Interrupteur selon la revendication 2, **caractérisé en ce que** l'élément de sécurité (55) est un disque (56) qui est emboîté sur le contact mobile (46) et qui prend appui, au moins dans sa forme de haute température, sur une partie de boîtier (61).

4. Interrupteur selon la revendication 3, **caractérisé en ce que** le disque (56) est fixé périphériquement sur une partie de boîtier (61, 59).

5. Interrupteur selon la revendication 4, **caractérisé en ce que** le disque (56) est maintenu périphériquement sur un épaulement (59) entre une partie inférieure (41) du boîtier et une partie formant couvercle (42).
